# EUROPÄISCHE PATENTSCHRIFT

(11) **EP 1 342 856 B1**
(45) Veröffentlichungstag und Bekanntmachung des Hinweises auf die Patenterteilung: **11.04.2007**
(21) Anmeldenummer: 03004125.5
(22) Anmeldetag: 26.02.2003
(51) Int. Cl.: E03D 1/012

(54) **Spülkasten**
Flushing tank
Réservoir de chasse d'eau

(30) Priorität: 07.03.2002 DE 20203670 U
(43) Veröffentlichungstag der Anmeldung: 10.09.2003
(73) Patentinhaber: VIEGA GmbH & Co. KG., 57439 Attendorn (DE)
(72) Erfinder: Viegener, Walter, 57439 Attendorn (DE)
(74) Vertreter: Cohausz & Florack

(56) Entgegenhaltungen:
- EP-A- 0 779 397
- EP-A- 1 088 942
- EP-A- 1 172 490
- EP-A- 1 258 569
- DD-A- 287 564
- FR-A- 2 747 412
- NL-A- 9 201 516

## Beschreibung

Die vorliegende Erfindung betrifft einen Spülkasten, insbesondere einen Unterputzspülkasten, mit einem eine Montageöffnung aufweisenden Kastenkörper, in dessen unteren Bereich eine Ablaufgarnitur und in dessen oberen Bereich Betätigungsorgane für die Ablaufgarnitur montierbar sind, wobei an der Montageöffnung ein Halter für die Betätigungsorgane festlegbar ist.

Es gibt bereits Spülkästen, die unter Putz eingebaut werden und eine obere oder seitliche Montageöffnung aufweisen, um entsprechende Betätigungsorgane für die Ablaufgarnitur in dem Spülkasten zu befestigen. In die Montageöffnung wird ein brückenartiger Halter eingesetzt, an dem die Betätigungsorgane montiert werden können, wobei dadurch eine notwendige Verstärkung im Bereich der Montageöffnung und dadurch eine Stabilisierung des gesamten oberen Bereichs des Spülkastens erfolgt. Nachteilig bei einem solchen Halter ist jedoch, dass bei einem massiv ein- oder umgemauerten Unterputzspülkasten der Halter entsprechend seiner Funktion den Spülkasten im oberen Bereich zwar stabilisiert, allerdings eine Demontage des Halters kaum möglich ist, da die auftretenden Spannungen am Spülkasten den Halter festklemmen. Falls daher zu Wartungszwecken der Halter entfernt werden muss, besteht die Gefahr, dass bei der Demontage der Spülkasten beschädigt wird.

Die EP-A-1 258 569, die erst nach dem Prioritätstag der vorliegenden Patentanmeldung veröffentlicht wurde, offenbart einen Spülkasten mit einem eine Durchgangsöffnung aufweisenden Kastenkörper, in dessen unteren Bereich eine Ablaufgarnitur und in dessen oberen Bereich Betätigungsorgane in Form von Kniehebeltasten oder Drucktasten für die Ablaufgarnitur montierbar sind. Hierzu ist an der Durchgangsöffnung ein Halter für die Betätigungsorgane festlegbar, der lösbare Befestigungsmittel in Form von einklingbaren Rastelementen aufweist.

Die NL-A-9 201 516 zeigt einen WC-Spülkasten mit einem Kastenkörper, in dessen unteren Bereich eine Ablaufgarnitur und in dessen oberen Bereich wippenartig gelagerte Hebel zur Betätigung der Ablaufgarnitur montierbar sind. An dem Kastenkörper ist dabei eine deckelartige Bedienungstaste schwenkbar gelagert, die beim Niederdrücken auf eines der beiden Enden des jeweiligen Betätigungshebels drückt, so dass das Ablaufventil der Ablaufgarnitur geöffnet wird.

Aus der EP-A-1 172 490 ist ein Wandeinbau-Spülkasten mit einem Kastenkörper bekannt. Der Kastenkörper ist dabei im Mantelbereich in einen quaderförmigen Unterteil für die Aufnahme der Spülwassermenge und von Ventilen und einen Deckelteil unterteilt. An den schmalen Stirnseiten des Unterteils sind U-profilförmige Hochziehungen ausgebildet. Entsprechend diesen Hochziehungen sind an der Vorder- und Rückseite des Deckelteils Seitenlappen angeformt, wobei an der Vorderseite des Deckelteils eine Öffnung zur Revision und den Anschluss einer Betätigungseinrichtung vorgesehen ist. An den beiden Seitenlappen des Deckelteils sind zudem Rastnasen an federnden Zungen angeformt. Der Deckelteil kann auf das Unterteil lösbar aufgesteckt werden. Hierbei gelangen die Rastnasen zunächst in an dem Unterteil ausgebildete Schlitze und greifen schließlich in fensterartige Öffnungen des Unterteils ein, die sich an die Schlitze anschließen.

Der vorliegenden Erfindung liegt die Aufgabe zugrunde, einen Spülkasten der eingangs genannten Art zu schaffen, bei dem auch eine nachträgliche Demontage des Halters auf einfache Weise möglich ist, auch wenn der Spülkasten durch eine Ummauerung eine gewisse Eigenspannung und Verzug besitzt.

Diese Aufgabe wird mit einem Spülkasten mit den Merkmalen des Anspruchs 1 gelöst.

Erfindungsgemäß weist der Halter eine ein Spannelement umfassende Spannvorrichtung aufweist, mittels der der Halter in der Montageöffnung einklemmbar ist, indem das Spannelement aus einer zurückgezogenen Stellung in eine ausgefahrene Stellung bewegbar ist.

Durch die Spannvorrichtung kann somit der Halter von einer ersten Montageposition verspannt werden, um in die Montageöffnung eingesetzt zu werden. Durch Verspannen des Halters wird die erforderliche Stabilität an der Montageöffnung erreicht, wobei es möglich ist, die Betätigungsorgane drehbeweglich an dem Halter festzulegen.

Gemäß einer bevorzugten Ausführungsform der Erfindung weist der Halter Mittel zum Ändern der Länge des Halters auf. Dabei kann die Länge des Halters stufenlos verstellbar sein, um eine exakte Anpassung an die jeweilige Einbausituation vornehmen zu können.

Vorzugsweise ist der Halter aus einer ersten verkürzten Position zum Einsetzen in die Montageöffnung in eine zweite verlängerte Position zum Verspannen der Montageöffnung über einen Exzenterbolzen bewegbar. Dadurch können auch dauerhaft Kräfte durch den Halter aufgenommen werden, ohne dass Ermüdungserscheinungen an der Spannvorrichtung auftreten. Für eine exakte Betätigung ist durch Drehung des Exzenterbolzens das Spannelement gegen die Kraft eines Federelementes nach außen hin verschiebbar.

Um die Betätigungsorgane an dem Halter festlegen und führen zu können, sind vorzugsweise Öffnungen zum Durchführen von Stiften der Betätigungsorgane an dem Halter vorgesehen.

Ferner können an dem Halter seitliche Aufnahmen vorgesehen sein, die als Fixpunkte für ein Kürzen der Gewindestifte einsetzbar sind, so dass der Halter bei der Montage noch weitere Funktionen übernehmen kann. Ferner können an dem Halter Einrichtungen zur Zugabe von Reinigungsmitteln oder anderen Elementen festgelegt sein.

Die Erfindung wird nachfolgend anhand von zwei Ausführungsbeispielen mit Bezug auf die beigefügten Zeichnungen näher erläutert. Es zeigen:
- Fig. 1: eine geschnittene Ansicht eines ersten Ausführungsbeispiels eines erfindungsgemäßen Spülkastens mit vertikal angeordnetem Halter;
- Fig. 2: eine weitere Ansicht des Spülkastens der Fig. 1 mit den Betätigungsorganen in der Spülposition;
- Fig. 3: eine geschnittene Ansicht eines zweiten Ausführungsbeispiels eines erfindungsgemäßen Spülkastens mit horizontal angeordnetem Halter;
- Fig. 4: eine Ansicht der Montageöffnung mit eingesetztem Halter ohne Betätigungsorgane;
- Fig. 5: eine Ansicht des Halters mit zurückgezogener Spannvorrichtung;
- Fig. 6: eine Rückansicht des Halters mit ausgefahrener Spannvorrichtung und gedrehtem Exzenterbolzen und Lager für das Hebegetriebe;
- Fig. 7: eine Seitenansicht mit Aufnahmen und geschnittenem Spannelement;
- Fig. 8: eine Seitenansicht des Halters als Montagehilfe, und
- Fig. 9: eine Ansicht eines Hebeelementes mit angeformter Feder.

Ein in Fig. 1 und 2 gezeigter Spülkasten 1 umfasst einen kastenförmigen Körper 3, bei dem eine nach vorne gerichtete vertikal angeordnete Montageöffnung 2 ausgespart ist. In die Montageöffnung 2 ist ein Halter 9 eingesetzt, an dem Betätigungsorgane für eine nicht dargestellte Ablaufgarnitur montiert sind. Die Betätigungsorgane umfassen eine Stange 4, die mit der Ablaufgarnitur verbunden ist, sowie einen verschwenkbaren Hebel 5, der über ein Hebeelement 6 und eine Feder 8 vorgespannt ist. An dem Hebeelement 6 ist ein Zapfen 7 angeformt, der in einen Schlitz an dem Hebel 5 eingreift. Der Hebel 5 ist an dem Halter 9 schwenkbar gelagert. Das Federelement 8 wird durch ein biegbares flexibles Element gebildet, das an dem Hebeelement 6 einstückig angeformt ist.

Die Betätigung der Ablaufgarnitur erfolgt über Stifte 30, die einen Gewindeabschnitt 31 aufweisen, der in Aufnahmen 32 und 33 dergestalt festgelegt ist, dass ein Durchschrauben der Stifte 30 über einen in den Aufnahmen 32 und 33 angeordneten Anschlag 39 nicht möglich ist und somit Platz zur Anordnung von zusätzlichen Bauteilen im Kasten immer gegeben ist. Durch den oberen Stift 30 wird die Spülung betätigt und kann durch den unteren Stift 30 beendet werden. Es ist auch möglich, bei einer anderen Ausbildung der Betätigungsorgane einen der Hebel für eine kleine Spülung und den anderen Hebel für eine große Spülung einzusetzen.

In Fig. 3 ist im zweiten Ausführungsbeispiel eines erfindungsgemäßen Spülkastens ein Schnitt gezeigt, bei dem im oberen Bereich eine horizontal angeordnete Montageöffnung 2' vorgesehen ist. Auch dieser Spülkasten 1' ist als Unterputzspülkasten ausgebildet. Der Spülkasten 1' weist einen Kastenkörper 3' auf, in dem eine Stange 4' sowie ein Hebel 5' als Betätigungsorgane für eine nicht dargestellte Ablaufgarnitur vorgesehen sind. Der Hebel 5' ist an einem Halter 9 verschwenkbar gelagert und und über ein Hebeelement 6' und eine Feder 8' vorgespannt. An dem Hebeelement 6' ist ein Zapfen 7' angeformt, der in einen Schlitz des Hebels 5' eingreift.

In Fig. 4 ist die Montageöffnung mit dem eingesetzten Halter 9 in der Montageöffnung 2' in der verspannten Position gezeigt.

Der in Fig. 5 und 6 gezeigte Halter 9 ist sowohl bei dem Spülkasten 1 als auch bei dem Spülkasten 1' einsetzbar. Der Halter 9 umfasst ein Spannelement 10, das relativ zu dem Hauptkörper des Halters 9 bewegbar ist und einen Exzenterbolzen 11. Durch Drehen des Exzenterbolzens 11 wird das Spannelement 10 gegen die Kraft des Federelementes 12 gespreizt. Die Aussparung 13 an der Vorderseite des Exzenterbolzens 11 und der Zapfen 14 am Halter 9 bilden Endanschläge zur Begrenzung der Drehung des Exzenterbolzens 11. Der Exzenterbolzen 11 kann auch scheibenförmig ausgebildet sein.

Der Exzenterbolzen 11 umfasst einen Flansch 21 und eine Rastnase 22, die an gegenüberliegenden Enden einer Aufnahme 20 angeordnet sind. Der Exzenterbolzen 11 ist somit unverlierbar an dem Halter 9 angebracht und kann ohne Werkzeug in der Aufnahme 20 montiert werden.

In Fig. 6 ist der im Spannelement 10 gedrehte Exzenterbolzen 11 dargestellt. An dem Halter 9 sind mittig Aussparungen 19 vorgesehen, die zum Durchführen von Bauteilen, beispielsweise der Stifte 30 dienen. Auf der gegenüberliegenden Seite des Spannelementes 10 ist eine Leiste 15 vorgesehen, die in eine entsprechende Aufnahme am Spülkasten 1 bzw. 1' einfügbar ist. Eine durchbrochene Leiste ist an dem Spannelement 10 angeformt.

Wie aus Fig. 6 ersichtlich ist, sind auf der Rückseite des Halters 9 Aufnahmen 25 gebildet, in die Lagerzapfen der Hebel 5 bzw. 5' und des Hebeelementes 6 bzw. 6' einfügbar sind, um entsprechende Elemente der Betätigungsorgane darin zu lagern. Ferner ist eine Aufnahme 26 vorgesehen, in der der Hebel 5' gelagert werden kann. Es können auch noch mehr Aufnahmen 25 und 26 vorgesehen sein, damit unterschiedliche Mechaniken der Betätigungsorgane an dem Halter 9 montiert werden können.

In Fig. 7 ist eine Seitenansicht des Halters 9 gezeigt. Das Spannelement 10 ist geschnitten dargestellt. Die Seitenflächen enthalten Aussparungen 34, 35, 36, an denen nicht dargestellte Zusatzeinrichtungen befestigt werden können.

Der gezeigte Halter 9 kann sowohl für Spülkästen mit horizontaler als auch mit vertikaler oder geneigter Montageöffnung 2 bzw. 2' eingesetzt werden. Der Halter 9 wird in die Montageöffnung 2 bzw. 2' eingesetzt und anschließend über Drehung des Exzenterbolzens 11 verlängert, wobei das Drehen durch Einfügen eines Werkzeuges oder eines Geldstückes in den Schlitz 40 an dem Exzenterbolzen 11 erfolgt. Dadurch wird das Spannelement 10 nach außen in eine Aufnahme an dem Spülkasten 1 bzw. 1' bewegt, um den Halter 9 dort festzusetzen. Anschließend wird der Spülkasten 1 bzw. 1' eingemauert, wobei an dem Spülkasten 1 bzw. 1' erhebliche Spannungen auftreten können. Um die Betätigungsorgane oder die Ablaufgarnitur zu warten, kann der Halter 9 auf einfache Weise demontiert werden, indem wiederum der Exzenterbolzen 11 zurückgedreht wird, um das Spannelement 10 von dem Spülkasten 1 bzw. 1' zu lösen.

In Fig. 8 ist der Halter 9 bei der Montage des Spülkastens dargestellt. Die Stifte 30 können in Hilfsanschläge 16 gesteckt werden, um die Stifte 30 auf die gewünschte Länge zu kürzen.

In Fig. 9 ist das Hebelelement 6 dargestellt, an dem ein Zapfen 7 und 7' angeformt ist. Ferner ist eine Feder 8 an dem Hebeelement 6 einstückig angeformt.

Die dargestellten Bauteile können alle aus Kunststoff kostengünstig hergestellt sein, aber auch andere Werkstoffe können eingesetzt werden.

## Patentansprüche

1. Spülkasten (1, 1'), insbesondere Unterputzspülkasten, mit einem eine Montageöffnung (2, 2') aufweisenden Kastenkörper (3, 3'), in dessen unteren Bereich eine Ablaufgarnitur und in dessen oberen Bereich Betätigungsorgane (5, 6; 5', 6') für die Ablaufgarnitur montierbar sind, wobei an der Montageöffnung (2, 2') ein Halter (9) für die Betätigungsorgane (5, 6; 5', 6') festgelegt ist, welche drehbeweglich gelagert sind, **dadurch gekennzeichnet, dass** der Halter (9) eine ein Spannelement (10) umfassende Spannvorrichtung aufweist, mittels der der Halter (9) in der Montageöffnung (2, 2') einklemmbar ist, indem das Spannelement (10) aus einer zurückgezogenen Stellung in eine ausgefahrene Stellung bewegbar ist.

2. Spülkasten nach Anspruch 1, **dadurch gekennzeichnet, dass** der Halter (9) Mittel (10, 11) zum Ändern der Länge des Halters (9) aufweist.

3. Spülkasten nach Anspruch 1 oder 2, **dadurch gekennzeichnet, dass** die Länge des Halters (9) stufenlos verstellbar ist.

4. Spülkasten nach einem der Ansprüche 1 bis 3, **dadurch gekennzeichnet, dass** der Halter (9) aus seiner ersten verkürzten Position zum Einsetzen in die Montageöffnung (2, 2 ') in eine zweite verlängerte Position zum Verspannen der Montageöffnung (2, 2') über einen Exzenterbolzen (11) bewegbar ist.

5. Spülkasten nach Anspruch 4, **dadurch gekennzeichnet, dass** durch den Exzenterbolzen (11) das Spannelement (10) gegen die Kraft einer Feder (12) nach au-ßen verschiebbar ist.

6. Spülkasten nach einem der Ansprüche 1 bis 5, **dadurch gekennzeichnet, dass** an dem Halter (9) Öffnungen (13, 14) zum Durchführen von Stiften der Betätigungsorgane für die Ablaufgarnitur vorgesehen sind.

7. Spülkasten nach einem der Ansprüche 1 bis 6, **dadurch gekennzeichnet, dass** an dem Halter (9) seitliche Anschläge (16) vorgesehen sind, die als Hilfspunkte beim Kürzen von Gewindestiften einsetzbar sind.

8. Spülkasten nach einem der Ansprüche 1 bis 7, **dadurch gekennzeichnet, dass** an dem Halter (9) Hebeelemente (6, 6') mit einer Feder (8, 8') festgelegt sind, mit denen die Betätigungsorgane in die Ausgangsposition gebracht werden.

9. Spülkasten nach einem der Ansprüche 1 bis 8, **dadurch gekennzeichnet, dass** an dem Halter (9) seitliche Aufnahmen (34, 35, 36) zur Halterung von elektrischen oder pneumatischen Hebemechanismen vorgesehen sind.

10. Spülkasten nach einem der Ansprüche 1 bis 9, **dadurch gekennzeichnet, dass** an dem Halter (9) eine Einrichtung zur Zugabe von Reinigungsmitteln festgelegt ist.

11. Spülkasten nach einem der Ansprüche 1 bis 10, **dadurch gekennzeichnet, dass** an dem Halter (9) Aufnahmen vorhanden sind, die durch Einsatz von zwei unterschiedlichen Hebearmen (5, 5') es ermöglichen, den Halter (9) sowohl zur Stabilisierung von Montageöffnungen (2, 2') als auch Auslösen des Spülvorgangs für Spülkästen mit Betätigung von oben (1') als auch von vorne (1) einzusetzen.

12. Spülkasten nach einem der Ansprüche 1 bis 11, **dadurch gekennzeichnet, dass** zur Aufnahme von Betätigungsstiften (30) Gewindeaufnahmen (32, 33) vorgesehen sind, an denen jeweils ein Anschlag (39) für die Begrenzung der Einschraubtiefe der Betätigungsstifte (30) ausgebildet ist.

## Claims

1. A flushing tank (1, 1'), in particular a concealed flushing tank with a tank body (3, 3') having a mounting opening (2, 2'), in whose lower area a drainage system and in whose upper area operating elements (5, 6; 5', 6') for the drainage system can be mounted, wherein at the mounting opening (2, 2') a support (9) for the operating elements (5, 6; 5', 6') is fixed, which are supported in a rotatable manner,
**characterized in that** the support (9) has a clamping device comprising a clamping element (10) through which the support (9) can be clamped in the mounting opening (2, 2') by the clamping element (10) being moveable from a retracted position into an extended position.

2. A flushing tank according to claim 1,
**characterized in that** the support (9) has means (10, 11) for changing the length of the support (9).

3. A flushing tank according to claim 1 or 2,
**characterized in that** the length of the support (9) is continuously adjustable.

4. A flushing tank according to one of claims 1 through 3,
**characterized in that** the support (9) can be moved via an eccentric bolt (11) from its first shortened position for inserting into the mounting opening (2, 2') into a second extended position for clamping the mounting opening (2, 2').

5. A flushing tank according to claim 4,
**characterized in that** through the eccentric bolt (11) the clamping element (10) can be displaced outward against the force of a spring (12).

6. A flushing tank according to one of the claims 1 through 5,
**characterized in that** in the support (9) openings (13, 14) for passing pins of the operating elements for the drainage system are provided.

7. A flushing tank according to one of the claims 1 through 6,
**characterized in that** on the support (9) lateral stop elements (16) are provided, which can be used as auxiliary points for shortening threaded pins.

8. A flushing tank according to one of the claims 1 through 7,
**characterized in that** at the support (9) lifting elements (6, 6') with a spring (8, 8') are fixed through which the operating elements can be brought into the initial position.

9. A flushing tank according to one of the claims 1 through 8,
**characterized in that** on the support (9) lateral receivers (34, 35, 36) for supporting electric or pneumatic lifting mechanisms are provided.

10. A flushing tank according to one of the claims 1 through 9,
**characterized in that** on the support (9) a device for adding cleaners is mounted.

11. A flushing tank according to one of the claims 1 through 10,
**characterized in that** on the support (9) receivers are provided, allowing, through the use of two different lifting arms (5, 5'), to use the support (9) for stabilizing mounting openings (2, 2') as well as for triggering the flushing process for flush boxes with operation from the top (1') as well as from the front (1).

12. A flushing tank according to one of the claims 1 through 11,
**characterized in that** for receiving actuation bolts (30) threaded receivers (32, 33) are provided in which a respective stop element (39) for limiting the thread reach of the actuation bolts (30) is formed.

## Revendications

1. Réservoir de chasse d'eau (1, 1'), en particulier un réservoir de chasse d'eau encastré, comprenant un corps de réservoir (3, 3') présentant une ouverture de montage (2, 2'), un mécanisme de vidange pouvant être monté dans la partie inférieure de celui-ci, et des organes d'actionnement (5, 6; 5', 6') du mécanisme de vidange pouvant être montés dans la partie supérieure de celui-ci, un support (9) pour les organes d'actionnement (5, 6; 5', 6') étant fixé dans l'ouverture de montage (2, 2'), les organes d'actionnement étant montés de façon pivotante, **caractérisé en ce que** le support (9) comporte un dispositif de serrage comprenant un élément de serrage (10), à l'aide duquel le support (9) peut être serré dans l'ouverture de montage (2, 2') grâce au fait que l'élément de serrage (10) peut être déplacé d'une position rétractée vers une position déployée.

2. Réservoir de chasse d'eau selon la revendication 1, **caractérisé en ce que** le support (9) comporte des moyens (10, 11) permettant de modifier la longueur du support (9).

3. Réservoir de chasse d'eau selon la revendication 1 ou 2, **caractérisé en ce que** la longueur du support (9) est réglable en continu.

4. Réservoir de chasse d'eau selon l'une des revendications 1 à 3, **caractérisé en ce que** le support (9) peut être amené depuis sa première position raccourcie permettant son insertion dans l'ouverture de montage (2, 2') dans une seconde position rallongée permettant le serrage à l'intérieur de l'ouverture de montage (2, 2') par l'intermédiaire d'un axe excentrique (11).

5. Réservoir de chasse d'eau selon la revendication 4, **caractérisé en ce que** l'axe excentrique (11) permet de déplacer l'élément de serrage (10) vers l'extérieur à l'encontre de la force d'un ressort 12.

6. Réservoir de chasse d'eau selon l'une des revendications 1 à 5, **caractérisé en ce que** des ouvertures (13, 14) sont prévues dans le support (9) pour permettre le passage de tiges pour les organes d'actionnement du mécanisme de vidange.

7. Réservoir de chasse d'eau selon l'une des revendications 1 à 6, **caractérisé en ce que** des butées latérales (16) sont prévues sur le support (9), qui peuvent être utilisées comme points de repère lors du raccourcissement de tiges filetées.

8. Réservoir de chasse d'eau selon l'une des revendications 1 à 7, **caractérisé en ce que** des éléments (6, 6') de levage sont immobilisés sur le support (9) au moyen d'un ressort (8, 8'), ces éléments permettant d'amener les organes d'actionnement dans la position de départ.

9. Réservoir de chasse d'eau selon l'une des revendications 1 à 8, **caractérisé en ce que** des logements latéraux (34, 35, 36) sont prévus dans le support (9) afin de recevoir des mécanismes de levage électriques ou pneumatiques.

10. Réservoir de chasse d'eau selon l'une des revendications 1 à 9, **caractérisé en ce qu'**un dispositif d'ajout de produits de nettoyage est fixé sur le support (9).

11. Réservoir de chasse d'eau selon l'une des revendications 1 à 10, **caractérisé en ce que** des logements sont prévus sur le support (9), grâce à l'utilisation de deux bras de levage différents (5, 5') qui permettent d'utiliser le support (9) à la fois pour la stabilisation des ouvertures de montage (2, 2') et pour le déclenchement d'une opération de chasse d'eau, aussi bien pour des réservoirs de chasse d'eau à commande par le haut (1') que pour des réservoirs de chasse d'eau à commande en façade (1).

12. Réservoir de chasse d'eau selon l'une des revendications 1 à 11, **caractérisé en ce que**, pour recevoir des tiges de commande (30), des récepteurs filetés (32, 33) sont prévus, respectivement une butée (39) de limitation de la profondeur d'engagement des tiges de commande (30) étant prévue sur chaque récepteur.
